# EUROPÄISCHE PATENTSCHRIFT

(11) **EP 3 927 219 B1**
(45) Veröffentlichungstag und Bekanntmachung des Hinweises auf die Patenterteilung: **06.11.2024**
(21) Anmeldenummer: 20710430.8
(22) Anmeldetag: 21.02.2020
(51) Int. Cl.: A47L 9/02, A47L 9/06

(54) **STAUBSAUGERBAUGRUPPE**
VACUUM CLEANER ASSEMBLY
ENSEMBLE ASPIRATEUR

(30) Priorität: 22.02.2019 DE 202019101044 U; 05.02.2020 DE 102020102903
(43) Veröffentlichungstag der Anmeldung: 29.12.2021
(73) Patentinhaber: Mytek GmbH, 48282 Emsdetten (DE)
(72) Erfinder: Röwekämper, Felix, 49477 Ibbenbüren (DE)
(74) Vertreter: BSB Patentanwälte Schütte & Engelen Partnerschaft mbB
(86) Internationale Anmeldenummer: PCT/EP2020/054706
(87) Internationale Veröffentlichungsnummer: WO 2020/169844

(56) Entgegenhaltungen:
- EP-A2- 2 098 150
- WO-A1-2008/114301
- WO-A2-2005/035135
- JP-A- 2013 128 617
- JP-U- H0 176 747

## Beschreibung

Die vorliegende Erfindung Staubsaugerbaugruppe, insbesondere Bodendüse, umfassend wenigstens eine Saugeinrichtung mit wenigstens einem wenigstens abschnittsweise hohl ausgebildeten Grundkörper mit wenigstens einem ersten Ende mit wenigstens einem Ansaugstutzen insbesondere zur Verbindung mit wenigstens einem Saugrohr und/oder Saugschlauch eines Staubsaugers. Ferner betrifft die vorliegende Erfindung einen Staubsauger mit einer solchen Staubsaugerbaugruppe.

Bodendüsen für Staubsauger sind vielfältig bekannt. Dabei funktionieren diese Bodendüsen überwiegend zufriedenstellend und zuverlässig. So sind je nach Anwendungsgebiet auch unterschiedliche Bodendüsen einsetzbar. Beispielsweise werden für Teppichböden Bodendüsen mit Gleitflächen verwendet. Zum Saugen von Hartböden wie Fließen, Holzboden oder Laminat werden Bodendüsen mit Bürsten verwendet. Es sind auch Bodendüsen bekannt, bei welchen man eine Bürste zuschalten kann, sodass eine solche Bodendüse flexibel entsprechend des zu saugenden Untergrunds eingestellt werden kann.

Nachteilig bei herkömmlichen Bodendüsen ist, dass sie meist eine feste Grundform aufweisen und dass man dadurch den zu saugenden Boden möglichst freiräumen muss, um nicht ständig von Hindernissen gestört zu werden. So passen die meisten Bodendüsen nicht zwischen Stuhlbeinen hindurch oder es ist sehr schwierig, zwischen diesen hindurch zu manövrieren.

Auch Freiräume bzw. Lücken zwischen Möbelstücken weisen in der Regel eben eine solche Größe bzw. Breite auf, dass eine herkömmliche Bodendüse gerade nicht in die Lücke gefahren werden kann.

Es sind Bodendüsen mit schwenkbaren oder teleskopierbaren Anbauteilen bekannt geworden, welche hier eine Verbesserung bewirken sollen. Beispielsweise die JP2013128617A, US 3,608,126 A, die US 6,536,076 B2, die DE 4 413 071 A1, die FR 2 076 110 A1 und die AT 413789 B zeigen solche bekannten Bodendüsen. Diese Bodendüsen sind von der Konstruktion jedoch teilweise sehr aufwendig, nicht bedienerfreundlich und/oder oft insgesamt relativ groß ausgebildet und können somit trotz der beweglichen Anbauteile nicht in kleinere Lücken einfahren.

Es ist deshalb die Aufgabe der vorliegenden Erfindung, eine alternative Bodendüse bereitzustellen, welche die zuvor genannten Nachteile wenigstens teilweise verbessert.

Diese Aufgabe wird durch eine Staubsaugerbaugruppe mit den Merkmalen des Anspruchs 1 und durch einen Staubsauger mit den Merkmalen des Anspruchs 15 gelöst. Bevorzugte Weiterbildungen und Ausgestaltungen der Erfindung ergeben sich aus der allgemeinen Beschreibung und der Beschreibung der Ausführungsbeispiele.

Die erfindungsgemäße Staubsaugerbaugruppe umfasst wenigstens eine Saugeinrichtung mit wenigstens einem wenigstens abschnittsweise hohl ausgebildeten Grundkörper mit wenigstens einem ersten Ende mit wenigstens einem Ansaugstutzen, welcher insbesondere zur Verbindung mit wenigstens einem Saugrohr und/oder einem Saugschlauch eines Staubsaugers dient. Erfindungsgemäß teilt sich der Grundkörper an einem zweiten Ende in wenigstens zwei im Wesentlichen rohrartige Ansaugkanäle mit jeweils wenigstens einer Ansaugöffnung auf. Dabei ist den wenigstens zwei Ansaugöffnungen jeweils wenigstens ein Saugarm zugeordnet, wobei wenigstens ein Saugarm schwenkbar um den zugehörigen Ansaugkanal vorgesehen ist. und dass die Saugarme (9, 10) mittels wenigstens einer Vorbelastungseinrichtung (14) in einer Grundstellung (15) gehalten werden, wobei die Saugarme (9, 10) gegen die Kraft der Vorbelastungseinrichtung (14) aus der Grundstellung (15) in Schwenkstellungen (16) verschwenkbar, insbesondere drehbar sind, wobei eine Drehbarkeit von bis zu 90° oder mehr in die eine und auch in die andere Richtung erreichbar ist und wobei sich die Saugarme automatisch mittels der Vorbelastungseinrichtung wieder zurückstellen, wenn keine Kraft mehr gegen die Vorbelastungseinrichtung wirkt.

Die erfindungsgemäße Staubsaugerbaugruppe ist insbesondere als Bodendüse für einen Staubsauger bzw. für jegliche Art von Saugmaschine ausgebildet. Dabei kann die erfindungsgemäße Staubsaugerbaugruppe beispielsweise an einem konventionellen Hausstaubsauger verwendet werden. Die Einsatzmöglichkeit ist aber nicht auf einen solchen Staubsauger begrenzt, sondern sie kann auch bei Industriestaubsaugen, bei Nasssaugern, Nass-Trockensaugern, Trockensauger und/oder anderen staubsaugerähnlichen Apparaten verwendet werden.

Der wenigstens eine Saugarm und insbesondere beide Saugarme sind jeweils um den zugehörigen Ansaugkanal drehbar bzw. schwenkbar vorgesehen. Dabei ist insbesondere bevorzugt, dass die Saugarme, wenn sie in der Verwendungsstellung auf dem Boden aufstehen, insbesondere vor und/oder zurück verschwenkbar sind. Dabei ist insbesondere ein Verschwenken in im Wesentlichen horizontaler Richtung, also über den Boden, bevorzugt.

Dass die Saugarme um einen Ansaugkanal schwenkbar bzw. drehbar vorgesehen sind, heißt anmeldungsgemäß insbesondere, dass die Saugarme um die Ansaugkanäle herum gedreht werden können oder zusammen mit den Ansaugkanälen gedreht werden.

In Ausgestaltungen, in welchen beispielsweise die Ansaugkanäle dem Grundkörper zugeordnet sind, wobei die Saugarme dann vorzugsweise fest bzw. nicht drehbar mit dem Grundkörper verbunden sind und/oder einstückig damit gefertigt sind, sind die Saugarme vorzugsweise drehbar bzw. schwenkbar an den Ansaugkanälen aufgenommen. Dann steht der Ansaugkanal fest und die Saugarme drehen sich um den Ansaugkanal herum.

In Ausgestaltungen, in welchen die Ansaugkanäle z. B. den Saugarmen zugeordnet sind, wenn diese beispielsweise einstückig mit den Saugarmen gefertigt und/oder nicht drehbar damit verbunden sind, sind die Saugarme vorzugsweise über die Ansaugkanäle drehbar an dem Grundkörper aufgenommen, sodass die Saugarme und die Ansaugkanäle zusammen gedreht werden. Dann ist bevorzugt eine geeignete Lagerung bzw. Aufnahme der Ansaugkanäle an dem Grundkörper vorgesehen.

Der Grundkörper bzw. die Saugeinrichtung ist insbesondere kleinbauend bzw. möglichst schmal ausgestaltet. Dabei ist insbesondere bevorzugt, dass der Grundkörper nicht oder nicht wesentlich breiter als der Ansaugstutzen ist, sodass die gesamte Breite nicht wesentlich breiter als ein konventionelles Saugrohr eines Staubsaugers ausgebildet ist. Hierdurch wird es möglich, dass durch das Verschwenken oder sogar nahezu vollständige Einklappen um bis zu 90° oder auch mehr eine extrem schmale Staubsaugerbaugruppe zur Verfügung gestellt werden kann. So kann die Staubsaugerbaugruppe je nach Anwendungsfall auch in sehr schmale Lücken eingefahren werden.

Der Grundkörper ist vorzugsweise im Wesentlichen von der Grundform trapezförmig bzw. in der Art eines Pyramidenstumpfes ausgebildet, wobei an der Grundseite des Pyramidenstumpfs dann die Ansaugkanäle austreten können. Bei einer derartigen Ausgestaltung wird eine besonders geeignete Luftführung mit wenig Geräuschemission erreicht.

Die Ansaugkanäle sind vorzugsweise im Wesentlichen in einer Linie mit dem Ansaugstutzen bzw. mit der Öffnung des Ansaugstutzens ausgebildet. Vorzugsweise geht die Schwenk- bzw. Drehachse für die Saugarme im Wesentlichen wenigstens abschnittsweise durch die Ansaugöffnung bzw. durch den Ansaugkanal.

Um eine ausreichende Stabilität der drehbar ausgestalteten Saugarm zu erreichen, sind die Ansaugkanäle insbesondere im Wesentlichen starr ausgebildet und insbesondere vollständig starr bzw. stabil, sodass sie insbesondere wenn die Saugarme direkt an den Ansaugkanälen aufgenommen sind einen ausreichend stabilen Halt für die Saugarme bieten.

Vorzugsweise weisen die Ansaugkanäle wenigstens abschnittsweise eine rundliche bzw. runde Außenkontur auf.

Die Ansaugkanäle stehen während der Benutzung der Staubsaugerbaugruppe vorzugsweise im Wesentlichen senkrecht zum Boden, sodass die daran aufgenommenen Saugarme im Wesentlichen quer dazu nach links und rechts abstehen.

Insbesondere sind wenigstens zwei bzw. genau zwei Ansaugkanäle vorgesehen, sodass zu beiden Seiten nach links und rechts ein Saugarm vorgesehen werden kann. Es können aber auch mehr als zwei, beispielsweise drei Ansaugkanäle vorgesehen sein, welche vorzugsweise in einer Reihe angeordnet sind. Dann können die beiden äußeren Ansaugkanäle zur Aufnahme der Saugarme vorgesehen sein, wobei ein oder mehrere zentrale Ansaugkanäle einen zentralen Bereich absaugen, ohne dass ein Saugarm an diesen vorgesehen ist.

Die erfindungsgemäße Staubsaugerbaugruppe bietet viele Vorteile. Ein erheblicher Vorteil ist, dass durch die spezielle Ausgestaltung der Saugeinrichtung mit den wenigstens zwei Ansaugkanälen und den daran angeordneten bzw. zugeordneten Saugarmen eine besonders vorteilhafte Bodendüse für Staubsauger bereitgestellt wird.

Einerseits wird erreicht, dass die Saugarme schwenkbar ausgestaltet sind. So kann insbesondere erreicht werden, wenn die Saugarme in beide Richtungen verschwenkbar sind, dass beim Saugen die Bodendüse beispielsweise in eine schmale Lücke einfahren kann.

Dazu schwenken die Saugarme in eine entsprechende Richtung weg. Insbesondere ist es auch möglich, dass eine schmale Lücke als Hindernis durchquert wird, wobei sich die Saugarme nach dem Durchqueren des Hindernisses wieder ausbreiten können. Dazu werden beim Einfahren in das Hindernis die Saugarme in die eine Richtung weggeschwenkt. Nach dem Durchqueren des Hindernisses können die Saugarme sich wieder in die Grundposition zurückversetzen. Beim Rausziehen der Bodendüse aus dem Hindernis schwenken die Saugarme dann in die entgegengesetzte Richtung zurück, sodass die Bodendüse auch wieder einfach aus dem Hindernis herausgefahren werden kann.

Zudem wird durch die spezielle Anordnung und Ausgestaltung der Saugeinrichtung eine sehr kleinbauende und dennoch stabile Staubsaugerbaugruppe bereitgestellt, sodass beim Einklappen bzw. Einschwenken der Saugarme auch in besonders schmale Lücken eingefahren werden kann, sodass die Staubsaugerbodendüse besonders vielfältig einsetzbar ist.

Bevorzugt ist wenigstens ein Saugarm an wenigstens einem Ansaugkanal aufgenommen. Bei einer derartigen Ausgestaltung ist der Saugkanal insbesondere direkt an dem Ansaugkanal befestigt bzw. gelagert. So kann der Ansaugkanal insbesondere eine Drehachse für den Saugarm zur Verfügung stellen.

In zweckmäßigen Ausgestaltungen ist wenigstens ein Ansaugkanal teil wenigstens eines Saugarmes. Dabei ist dann der Ansaugkanal vorzugsweise fest mit dem Saugarm verbunden und/oder einstückig damit gefertigt. Dann ist der Saugarm insbesondere drehbar über den Ansaugkanal an dem Grundkörper aufgenommen.

Besonders bevorzugt umfasst wenigstens ein Saugarm wenigstens eine Verbindungseinrichtung zur Aufnahme an einem Ansaugkanal, welche insbesondere wenigstens eine Verbindungshülse und wenigstens eine dazu drehbare Schwenkhülse aufweist. So kann der Saugarm beispielsweise mittels der Verbindungshülse auf den Ansaugkanal aufgeschoben werden, wodurch eine stabile Aufnahme des Saugarms an dem Ansaugkanal bereitgestellt wird. Die drehbar zu der Verbindungshülse vorgesehene zweite Hülse, welche insbesondere als Schwenkhülse ausgebildet ist, bewirkt eine Drehbarkeit gegenüber der Verbindungshülse. Dazu kann zwischen den beiden Hülsen vorzugsweise ein Gleitlager vorgesehen sein, bzw. die beiden Hülsen können gleitend miteinander in Wirkverbindung gebracht werden. Auch andere Lager können zweckmäßig eingesetzt werden, beispielsweise kann auch ein Kugellager vorgesehen werden. Je nach Ausgestaltung kann vorzugsweise auch wenigstens eine Verbindungsplatte mit wenigstens einer Öffnung und wenigstens einem Verbindungselement vorgesehen sein, um den Saugarm bzw. den Ansaugkanale verschwenkbar an der Öffnung der Verbindungsplatte aufzunehmen. Die Verbindungsplatte kann dann vorzugsweise mit den schwenkbar daran aufgenommen Saugarmen an dem Grundkörper befestigt werden. In anderen Ausgestaltungen kann der Saugarm vorzugsweise als Verbindungseinrichtung auch eine an den Querschnitt des Ansaugkanals angepasste Durchführung aufweisen, mittels welcher der Saugarm auf den Ansaugkanal aufgesteckt wird. Auch so kann eine Drehbarkeit ohne zwei Hülsen erreicht werden. Dies ist insbesondere zweckmäßig einsetzbar, wenn die Ansaugkanäle einen runden Querschnitt aufweisen.

Erfindungsgemäß wird wenigstens ein Saugarm mittels wenigstens einer Vorbelastungseinrichtung in wenigstens einer Grundstellung gehalten. Dabei ist eine solche Grundstellung insbesondere eine solche Stellung, welche die Saugarme in einer solchen Position hält, dass die Staubsaugerbaugruppe ähnlich einer konventionellen Bodendüse aufgebaut ist. So stehen die beiden Sauger Arme vorzugsweise nach links und rechts von dem Grundkörper ab.

Erfindungsgemäß ist wenigstens ein Saugarm in wenigstens eine Richtung gegen die Kraft der Vorbelastungseinrichtung aus der Grundstellung in wenigstens eine Schwenkstellung verschwenkbar. Dabei heißt hier verschwenkbar insbesondere drehbar, wobei eine Drehbarkeit von bis zu 90° oder mehr in die eine und auch in die andere Richtung erreichbar ist. Dabei stellt sich der Saugarm automatisch mittels der Vorbelastungseinrichtung wieder zurück, wenn keine Kraft mehr gegen die Vorbelastungseinrichtung wirkt.

Besonders bevorzugt umfasst die Vorbelastungseinrichtung wenigstens eine Feder, wenigstens einen Federstab, wenigstens ein Gummi bzw. Gummiband bzw. wenigstens einen Gummiring und/oder wenigstens ein anderes geeignetes Vorbelastungselement und optional wenigstens eine Abdeckeinrichtung. Dabei kann eine derartige Feder beispielsweise als Zugfeder und/oder als Torsionsfeder ausgebildet sein. Auch andere Federn bzw. Federarten können vorteilhaft als Vorbelastungseinrichtung eingesetzt werden. Insbesondere können pro Saugarm auch wenigstens zwei Federn vorgesehen sein, so kann beispielsweise die Verwendung von zwei Zugfedern zweckmäßig sein, welche insbesondere jeweils eine Rückstellkraft für die Auslenkung in eine Richtung zur Verfügung stellen.

Bei einer bevorzugten Ausgestaltung mit Gummis kann vorzugsweise die Rückstellkraft bzw. die zum Verschwenken benötigte Kraft über die Wahl der Gummis eingestellt werden. So kann ein Benutzer beispielsweise die Kraft bzw. Stärke der Gummis gemäß der Bedürfnisse und Anforderungen auswählen. Dabei kann z. B. bei einem Bodenbelag mit einem relativ hohen Reibwiderstand die Wahl von stärkeren Gummis vorteilhaft sein, sodass sich die Saugarme nicht allein schon durch die Reibwirkung des Bodenbelages drehen. Insbesondere sind die Gummis dann frei zugänglich vorgesehen, sodass sie von einem Benutzer schnell und einfach bei einem Defekt oder einem geplanten Wechsel ausgetauscht werden können.

In zweckmäßigen Weiterbildungen ist die Vorbelastungseinrichtung an dem Grundkörper und wenigstens einem Saugarm aufgenommen. So kann insbesondere die Befestigung wenigstens einer Zugfeder an dem Grundkörper und einem Saugarm vorteilhaft sein. So ist insbesondere die Befestigung von einer oder auch zwei Zugfedern auf der Oberseite des Saugarms zweckmäßig, wobei die andere Seite der Zugfeder dann beispielsweise in eine entsprechende Aufnahme an dem Grundkörper eingehakt wird. Bei einer bevorzugten Ausgestaltung, in welcher die Vorbelastungseinrichtung wenigstens einen Federstab oder ein ähnliches Vorbelastungselement umfasst, kann ein Federstab beispielsweise durch eine Öffnung bzw. ein ösenartiges Befestigungselement an dem Grundkörper durchgeführt werden und sich über die Saugarme erstrecken. Die Federstäbe sind dann vorzugsweise auf den Saugarmen mit einer Abdeckeinrichtung abgedeckt, welche dann gleichzeitig als Führung für die Federstäbe dienen kann. Die Federstäbe gleiten dann beim Verschwenken der Saugarme in den Führungen hin und her. Auch bei einer Ausgestaltung mit Federn bzw. mit Zugfedern, kann eine Abdeckeinrichtung vorgesehen sein.

In bevorzugten Ausgestaltungen umfasst wenigstens ein Saugarm wenigstens eine Luftleiteinrichtung. Eine solche Luftleiteinrichtung kann als separates Bauteil ausgebildet sein oder in einteilig ausgebildete Saugarme integriert sein.

Vorzugsweise umfasst der Saugarm und/oder die Luftleiteinrichtung wenigstens eine Gleiteinrichtung. Dabei ist eine solche Gleiteinrichtung dafür vorgesehen, die Bewegung der Staubsaugerbaugruppe insbesondere auf Teppichböden zu erleichtern. Dazu weist die Gleiteinrichtung vorzugsweise wenigstens eine Gleitfläche auf. Eine solche Gleiteinrichtung bzw. Gleitfläche kann wie bei konventionellen Bodendüsen auch wenigstens einen Stoffabschnitt umfassen. Je nach Ausgestaltung können aber auch entsprechend bearbeitete Kunststoffflächen als Gleitfläche dienen.

Bevorzugt weist wenigstens ein Saugarm und/oder die Luftleiteinrichtung wenigstens eine Luftführung in Wirkverbindung zu der Ansaugöffnung des zugehörigen Ansaugkanals auf. Dabei ist insbesondere bevorzugt, dass diese Luftführung als Kanal ausgebildet ist, welcher sich vorzugsweise wenigstens über eine wesentliche Längserstreckung des Saugarms ausdehnt. So kann erreicht werden, dass über nahezu die gesamte Längsausdehnung des Saugarms Luft mittels der Ansaugöffnung angesaugt werden kann.

Besonders bevorzugt umfasst wenigstens ein Saugarm wenigstens eine Abdeckung. Dies ist insbesondere dann der Fall, wenn der Saugarm aus mehreren Bauteilen aufgebaut ist. Dabei ist eine solche Abdeckung insbesondere als Gehäuseteil ausgebildet, welches beispielsweise von oben auf die Luftleiteinrichtung aufgesetzt ist und/oder z. B. mit dieser verschraubt ist.

Vorzugsweise umfasst wenigstens ein Saugarm wenigstens eine Bürsteneinrichtung, insbesondere mit wenigstens einer darin und/oder daran aufgenommenen Bürste. Dabei kann hier eine umlaufende Bürstenaufnahme bzw. auch umlaufende Bürsten vorgesehen sein. Es ist jedoch auch vorteilhaft, wenn einzelne Bürstenabschnitte in einer umlaufenden Bürstenaufnahme oder auch in einzelnen Abschnitten von Bürstenaufnahmen vorgesehen sind. Eine solche Bürsteneinrichtung ist insbesondere zur Verwendung bzw. zum Saugen von Hartböden, also nicht von Teppichboden, vorteilhaft. Eine solche Bürsteneinrichtung kann insbesondere zusätzlich oder auch alternativ zu einer Gleiteinrichtung bzw. der Gleitfläche zum Saugen von Teppichböden vorgesehen sein.

Bevorzugt ist die Bürsteneinrichtung wenigstens abschnittsweise zwischen der Luftleiteinrichtung und der Abdeckung angeordnet.

Dabei ist insbesondere bevorzugt, dass die Bürsteneinrichtung wenigstens teilweise einfahrbar und/oder ausfahrbar ausgestaltet ist. So ist insbesondere die Bürstenaufnahme bzw. die Bürste verlagerbar, sodass der Benutzer je nach zu saugender Oberfläche entscheiden kann, ob er die Bürsteneinrichtung oder die Gleiteinrichtung benutzen möchte. Dazu kann die Bürsteneinrichtung bzw. die Bürstenaufnahme der Bürsteneinrichtung insbesondere wenigstens soweit ausgefahren werden, dass die Bürsten bzw. die Bürste die Gleiteinrichtung bzw. die Gleitfläche überragt.

In zweckmäßigen Weiterbildungen ist wenigstens eine Feststelleinrichtung zum Feststellen wenigstens eines Saugarmes vorgesehen. Das optionale Feststellen von Saugarme kann je nach Anwendungsfall vorteilhaft sein. So kann das Blockieren der Verschwenkbarkeit bzw. Drehbarkeit eines oder beider Saugarme von einem Benutzer je nach Bedarf vorteilhaft eingesetzt. Insbesondere bei dem Saugen von Teppichböden kann das Blockieren der Verschwenkbarkeit bzw. Drehbarkeit der Saugarme vorteilhaft sein, da der Reibungswiderstand auf Teppichboden so stark sein kann, dass die Saugarme ungewollt umschwenken.

Bevorzugt umfasst die Bürsteneinrichtung und/oder die Feststelleinrichtung wenigstens eine Umschalteinrichtung. Dabei umfasst die Umschalteinrichtung beispielsweise zum Wechseln zwischen der Benutzung der Bürsteneinrichtung und der Gleiteinrichtung und/oder zum Feststellen der Saugarme vorzugsweise wenigstens ein Betätigungselement. Ein solches Betätigungselement kann insbesondere als Hebel oder Schalter vorgesehen, welcher insbesondere an dem Grundkörper aufgenommen ist und beispielsweise mittels des Fußes bedienbar ist.

Die Umschalteinrichtung umfasst vorzugsweise wenigstens eine Verstelleinrichtung. Mittels dieser Verstärkereinrichtung kann die Bürsteneinrichtung bzw. die Bürstenaufnahme verstellt bzw. ein- und/oder ausgefahren werden.

Dann umfasst die Verstelleinrichtung bevorzugt wenigstens eine Hebelwelle. Bei einer solchen Ausgestaltung ist die Bürste bzw. die Bürstenaufnahme insbesondere wenigstens abschnittsweise schalenförmig ausgebildet, sodass die Hebelwelle an dieser angreifen kann. Mittels der Hebelwelle kann die Bürstenaufnahme dann bei Bedarf ausgefahren werden.

Bevorzugt umfasst die Bürsteneinrichtung wenigstens eine Rückstelleinrichtung, welche die Bürstenaufnahme automatisch wieder einfährt, sobald der Hebel bzw. die Verstelleinrichtung bzw. die Hebelwelle wieder entlastet wird. Eine solche Rückstelleinrichtung umfasst dabei vorzugsweise wenigstens eine Vorbelastungseinrichtung, insbesondere wenigstens eine Feder. Je nach Ausgestaltung kann beispielsweise gegen die Kraft einer Zugfeder dann die Bürstenaufnahme mittels der Verstelleinrichtung bzw. mit der Hebelwelle ausgefahren werden. Sobald die Hebelwelle wieder entlastet wird, zieht die Zugfeder die Bürstenaufnahme bzw. die Feder vorzugsweise zusammen mit der Hebelwelle wieder nach oben. Je nach Ausgestaltung kann die Rückstelleinrichtung aber auch Druckfeder umfassen, welche die Bürstenaufnahme in der eingefahrenen Stellung hält. Mittels der Hebelwelle kann dann die Bürsteneinrichtung gegen die Kraft der Druckfeder ausgefahren werden.

Bevorzugt weist wenigstens ein Saugarm wenigstens ein Widerlager für die Verstelleinrichtung auf. Dabei kann je nach Ausgestaltung die Rückstelleinrichtung bzw. eine Feder und/oder die Hebelwelle insbesondere über das Widerlager geführt werden.

Besonders bevorzugt umfasst wenigstens ein Saugarm wenigstens ein Befestigungselement zwischen Luftleiteinrichtung und Abdeckung.

Dabei ist das Befestigungselement vorzugsweise Teil der Luftleiteinrichtung. Besonders bevorzugt dient das Befestigungselement zusätzlich oder auch sonst als Führung und/oder Aufnahme für die Bürsteneinrichtung bzw. Teile davon. In zweckmäßigen Weiterbildungen dient das Befestigungselement zusätzlich oder auch sonst als Führung für die Rückstelleinrichtung, insbesondere können Druckfeder auf die Befestigungselemente aufgesteckt bzw. darüber geführt werden.

Vorzugsweise umfasst die Umschalteinrichtung wenigstes eine Schalteinrichtung. Dabei kann insbesondere eine Schaltplatte vorgesehen sein, welche in Wirkverbindung zu der Verstelleinrichtung und insbesondere zu der der Hebelwelle steht. Je nach Ausgestaltung steht die Schalteinrichtung bzw. die Schaltplatte auch oder auch ausschließlich in Wirkverbindung zu Elementen bzw. Bauteilen der Feststelleinrichtung.

Dabei ist die Schalteinrichtung insbesondere plattenartig ausgebildet, wobei die Schalteinrichtung dann vorzugsweise wenigstens eine Ausnehmung aufweist, mittels welcher die Schalteinrichtung an wenigstens einem Ansaugkanal aufgenommen ist. Insbesondere ist bevorzugt, dass die Schalteinrichtung wenigstens zwei Ausnehmungen aufweist, sodass die Schalteinrichtung sicher an wenigstens zwei Ansaugkanälen geführt wird.

Bevorzugt umfasst die Schalteinrichtung wenigstens ein Feststellelement, wobei wenigstens ein Saugarm und/oder wenigstens ein Ansaugkanal wenigstens ein Feststellelement umfasst, welches mit dem Feststellelement der Schalteinrichtung zusammenwirkt. So kann ein Mechanische Blockieren der Drehbewegung der Saugarme verhindert werden.

Besonders bevorzugt steht die Schalteinrichtung in Wirkverbindung zu der Verstelleinrichtung und/oder dem Betätigungselement. Dabei kann insbesondere eine direkte und/oder indirekte Wirkverbindung zwischen den Bauteilen bestehen.

Insbesondere dient die Verstelleinrichtung zur Betätigung der Bürsteneinrichtungen beider Saugarm bzw. zum Herunterfahren der Bürstenaufnahme bzw. der Bürsten beider Saugarme. Insbesondere dient die Verstelleinrichtung zur Betätigung der Feststelleinrichtung. Wenn eine Bürsteneinrichtung und eine Feststelleinrichtung vorgesehen sind, werden die vorzugsweise gemeinsam betätigt bzw. bedient. Beide Komponenten können vorzugsweise aber auch alleine an einer Staubsaugerdüse vorgesehen werden.

In zweckmäßigen Ausgestaltungen ist wenigstens ein Übertragungselement zwischen dem Betätigungselement und/oder der Verstelleinrichtung angeordnet. So kann beispielsweise ein Stößel vorgesehen sein, welcher als Übertragungselement zum Übertragen der Kraft von dem Betätigungselement bzw. einem Hebel oder einem Schalter auf die Verstelleinrichtung bzw. die Schaltplatte bereitstellt.

Der erfindungsgemäße Staubsauger umfasst eine Staubsaugerbaugruppe, wie sie zuvor beschrieben wurde und weist die gleichen Vorteile auf.

Weitere Vorteile und Merkmale der vorliegenden Erfindung ergeben sich aus den Ausführungsbeispielen, die im Folgenden mit Bezug auf die beiliegenden Figuren erläutert werden.

In den Figuren zeigen:
- Figur 1: eine schematische Darstellung eines Staubsaugers mit einem Ausführungsbeispiel einer erfindungsgemäßen Staubsaugerbaugruppe;
- Figur 2: eine schematische Darstellung eines Ausführungsbeispiels einer erfindungsgemäßen Staubsaugerbaugruppe in einer perspektivischen Ansicht;
- Figur 3: die Staubsaugerbaugruppe gemäß Figur 3 in einer anderen perspektivischen Ansicht;
- Figur 4: die Staubsaugerbaugruppe gemäß Figur 3 in einer rein schematischen Ansicht von vorne;
- Figur 5: die Staubsaugerbaugruppe gemäß Figur 3 in einer rein schematischen Ansicht von unten;
- Figur 6: die Staubsaugerbaugruppe gemäß Figur 3 in einer rein schematischen Ansicht von oben;
- Figur 7: die Staubsaugerbaugruppe gemäß Figur 3 in einer rein schematischen Ansicht von der Seite;
- Figur 8: eine rein schematische Darstellung eines Ausführungsbeispiels einer erfindungsgemäßen Staubsaugerbaugruppe in einer rein schematischen Ansicht von der Seite und einer Schnittansicht;
- Figur 9: die Staubsaugerbaugruppe gemäß Figur 8 in einer rein schematischen Ansicht von vorne und einer Schnittansicht;
- Figur 10: die Staubsaugerbaugruppe gemäß Figur 8 in einer weiteren rein schematischen Ansicht von vorne und einer Schnittansicht;
- Figur 11: eine rein schematische Darstellung eines Ausführungsbeispiels einer erfindungsgemäßen Staubsaugerbaugruppe mit Blick auf die Verstelleinrichtung mit eingefahrener Bürstenaufnahme;
- Figur 12: die Ansicht gemäß Figur 11 mit ausgefahrener Bürstenaufnahme;
- Figuren: 13 bis 16 verschiedene Schwenkpositionen der Saugarme einer erfindungsgemäßen Staubsaugerbaugruppe in Ansichten von oben;
- Figur 17: eine schematische Darstellung eines weiteren Ausführungsbeispiels einer erfindungsgemäßen Staubsaugerbaugruppe in einer perspektivischen Ansicht;
- Figur 18: die Staubsaugerbaugruppe gemäß Figur 17 in einer anderen perspektivischen Ansicht;
- Figur 19: eine schematische Darstellung des Ausführungsbeispiels gemäß Figur 17 in einer Explosionsdarstellung;
- Figur 20: eine weitere schematische Darstellung des Ausführungsbeispiels gemäß Figur 17 in einer Explosionsdarstellen mit weiteren Bauteilen;
- Figur 21: eine schematische Darstellung eines Ausführungsbeispiels einer erfindungsgemäßen Staubsaugerbaugruppe in einer Ansicht von oben,
- Figur 22: eine rein schematische Schnittansicht der Staubsaugerbaugruppe gemäß Figur 21 entlang der Schnittebene A-A;
- Figur 23-27: verschiedene rein schematische Ansichten eines Ausführungsbeispiels einer erfindungsgemäßen Staubsaugerbaugruppe mit unterschiedlichen Bauteilanordnungen in perspektivischen Darstellungen.
- Figur 28: eine rein schematische Darstellung eines Saugarmes eines Ausführungsbeispiels einer erfindungsgemäßen Staubsaugerbaugruppe in einer perspektivischen Ansicht;
- Figur 29: eine rein schematische Darstellung einer Schalteinrichtung eines Ausführungsbeispiels einer erfindungsgemäßen Staubsaugerbaugruppe in einer perspektivischen Ansicht;
- Figur 30: eine rein schematische Darstellung des Saugarmes gemäß Figur 28 in einer anderen perspektivischen Ansicht;
- Figur 31: eine rein schematische Darstellung eines Ausführungsbeispiels einer erfindungsgemäßen Staubsaugerbaugruppe mit ausgefahrener Bürsteneinrichtung in einer perspektivischen Ansicht;
- Figur 32: die Staubsaugerbaugruppe gemäß Figur 31 in einer rein schematischen Ansicht von vorne;
- Figur 33: die Staubsaugerbaugruppe gemäß Figur 31 in einer rein schematischen Schnittansicht; und
- Figur 34: eine rein schematische vergrößerte Darstellung der Funktionsweise einer Feststelleinrichtung in einer perspektivischen Ansicht.

In Figur 1 ist rein schematisch ein Staubsauger 100 dargestellt, an welchem mittels eines Saugschlauches 102 und einem Saugrohr 101 eine erfindungsgemäße Staubsaugerbaugruppe 1 angeschlossen ist, welche hier als Bodendüse 103 ausgebildet ist.

In den Figuren 2 und 3 ist ein Ausführungsbeispiel einer erfindungsgemäßen Staubsaugerbaugruppe 1 rein schematisch dargestellt. Hier ist zu erkennen, dass die Staubsaugerbaugruppe 1 bzw. die Bodendüse 103 eine Saugeinrichtung 2 aufweist, welche einen Grundkörper 3 mit einem ersten Ende 4 umfasst. Dabei ist der Grundkörper 3 im Wesentlichen hohl ausgebildet, wobei an dem ersten Ende 4 ein Ansaugstutzen 5 zur Verbindung mit einem Saugrohr 101 und/oder einem Saugschlauch 102 eines Staubsaugers 100 vorgesehen ist.

Der im Wesentlichen hohl ausgebildete Grundkörper 3 teilt sich an einem zweiten Ende 6 in dem hier gezeigten Ausführungsbeispiel in zwei Ansaugkanäle 7 auf, welche jeweils eine Ansaugöffnung 8 aufweisen. In dem gezeigten Ausführungsbeispiel sind dabei die Saugarme 8, 10 einteilig mit den Ansaugrohren 7 gefertigt. Die Saugarme 9, 10 sind drehbar an den Grundkörper 3 aufgenommen. Somit drehen sich die Saugarme 9, 10 um die Ansaugkanäle bzw. zusammen mit den Ansaugkanälen 7.

Der Grundkörper 3 ist in dem hier gezeigten Ausführungsbeispiel kleinbauend bzw. möglichst schlank ausgebildet. Je schlanker der Grundkörper 3 ausgebildet ist, umso besser kann die Staubsaugerbaugruppe 1 später in Verwendung in kleine Lücken, beispielsweise zwischen Möbelfüße, gefahren werden.

Dazu sind die Saugarme 9, 10 schwenkbar bzw. drehbar um die Ansaugkanäle 7 vorgesehen bzw. können mit den Ansaugkanälen 7 gegenüber dem Grundkörper gedreht bzw. verschwenkt werden, sodass diese bei Bedarf je nach Ausgestaltung in eine und/oder beide Richtungen wegklappen können. Je kleiner der Grundkörper 3 ist, umso schmaler kann auch im zusammengeklappten Zustand der Saugarme 9, 10 die Saugeinrichtung 2 zusammengeschwenkt werden.

In dem gezeigten Ausführungsbeispiel sind die Saugarme 9, 10 bzw. die Ansaugkanäle 7 über eine Verbindungseinrichtung 11 mit dem Grundkörper 3 bzw. mit einer Verbindungsplatte 41 verbunden, welche an dem Grundkörper befestigt ist. In anderen Ausgestaltungen können die Saugarme sie 9, 10 auch anders befestigt sein, wobei insbesondere dennoch bevorzugt ist, dass die Saugarme 9,10 um die Ansaugkanäle 7 verschwenkbar sind.

Die Verbindungseinrichtung 11 kann in anderen nicht dargestellten Ausgestaltungen, insbesondere wenn die Saugarme 7 nicht drehbar vorgehen sind, sondern beispielsweise einteilig mit dem Grundkörper 3 gefertigt sind, eine Verbindungshülse 12 umfassen, mittels welcher die Saugarme 9, 10 stabil an dem Ansaugkanal 7 aufgenommen werden. Demgegenüber drehbar ist dann vorzugsweise eine Schwenkhülse 13 vorgesehen, welche auf eine geeignete Art schwenkbar bzw. drehbar zur Verbindungshülse 12 gelagert sein kann. Auch andere direkte Befestigungen der Saugarme drehbar an einem Ansaugkanal kann vorteilhaft vorgesehen sein.

In den Figuren 4 bis 7 sind eine Frontalansicht, eine Ansicht von unten, eine Ansicht von oben und eine Ansicht von der Seite auf ein Ausführungsbeispiel einer erfindungsgemäßen Staubsaugerbaugruppe 1 dargestellt. Auch hier ist zu erkennen, dass an dem Grundkörper 3 der Saugeinrichtung 2 der erfindungsgemäßen Staubsaugerbaugruppe 1 zwei Saugarme 9, 10 an jeweils einem Ansaugkanal 7 bzw. mittels des Ansaugkanals 7 schwenkbar aufgenommen sind.

Die Saugarme 9, 10 sind dabei in dem hier gezeigten Ausführungsbeispiel aus mehreren Bauteilen aufgebaut. Dabei umfasst jeder Saugarm 9, 10 hier eine Luftleiteinrichtung 18, welche eine Luftführung 21 aufweist, welche in Wirkverbindung zu der jeweiligen Ansaugöffnung 8 des entsprechenden Ansaugkanals 7 steht. So kann über das Ansaugen von Luft durch die Ansaugöffnung 8 in dem hier gezeigten Ausführungsbeispiel ein Saugstrom über nahezu die gesamte Längserstreckung der Saugarme 9, 10 erfolgen.

Die Saugarme 9, 10 umfassen in dem hier gezeigten Ausführungsbeispiel eine Gleiteinrichtung 19, welche mehrere Gleitfläche 20 aufweist, mittels welcher die Staubsaugerbaugruppe 1 bzw. die Bodendüse leicht über den Boden, insbesondere über Teppichboden gleitend geschoben werden kann. Neben der Luftleiteinrichtung 18 umfasst jeder Saugarm 9,10 in dem hier gezeigten Ausführungsbeispiel noch eine Bürsteneinrichtung 23 und eine Abdeckung 22.

In Figur 6, in welcher eine Draufsicht von oben auf eine erfindungsgemäße Staubsaugerbaugruppe 1 rein schematisch dargestellt ist, ist rein schematisch an dem Saugarm 9 dargestellt, dass jedem Saugarm 9, 10 eine Vorbelastungseinrichtung 14 zugeordnet sein kann. Diese umfasst in dem hier gezeigten Ausführungsbeispiel zwei Federn bzw. zwei Zugfedern 17.

Mittels einer solchen Vorbelastungseinrichtung 14 wird der Saugarm 9 einerseits in einer Grundstellung 15 gehalten. Dabei kann gegen die Kraft der Vorbelastungseinrichtung 14 der jeweilige Saugarm 9, 10 in eine entsprechende Richtung gedreht bzw. verschwenkt werden. Wird die Kraft gegen die Vorbelastungseinrichtung 14 weggenommen, stellt sich der entsprechende Saugarm 9, 10 automatisch durch die Kraft der Vorbelastungseinrichtung 14 bzw. der Zugfeder 17 wieder zurück.

In einer nicht dargestellten Ausführungsform können statt der Zugfedern 17 auch Gummis verwendet werden. Diese Gummis können dann vorzugsweise in verschiedenen Stärken bzw. mit unterschiedlichen Rückstellkräften vorgesehen sein, sodass ein Benutzer die zum Verschwenken der Saugarme 9,10 durch die Wahl der entsprechenden Gummis auf seine Bedürfnisse einstellen kann.

In den Figuren 8 bis 12 ist rein schematisch in unterschiedlichen Ansichten dargestellt, dass die Staubsaugerbaugruppe bzw. die Saugeinrichtung 2 in dem hier gezeigten Ausführungsbeispiel auch eine Bürsteneinrichtung 23 aufweist, welche hier optional je nach Bedarf aus- und wieder eingefahren werden kann.

Dabei umfasst die Bürsteneinrichtung 23 in dem hier gezeigten Ausführungsbeispiel eine Bürstenaufnahme 34, in welche wenigstens eine nicht näher dargestellte Bürste eingesetzt werden kann. Dabei kann die Bürstenaufnahme und/oder die Bürste die Luftführung 21 umlaufend ausgebildet sein und/oder auch nur abschnittsweise vorgesehen werden.

Die Bürsteneinrichtung 23 ist dabei insbesondere zur Verwendung auf Hartböden wie beispielsweise Fliesen oder Holzfußboden oder Laminat vorgesehen. Je nach Bedarf kann die Bürsteneinrichtung 23 dann mittels eines Betätigungselements 25 zugeschaltet oder wieder eingefahren werden.

Dieses Betätigungselement 25 ist Teil einer Umschalteinrichtung 24, welche neben dem Betätigungselement 25 in dem hier gezeigten Ausführungsbeispiel auch eine Verstelleinrichtung 26 umfasst. Diese Verstelleinrichtung 26 umfasst hier eine Hebelwelle 27, welche über ein Widerlager 28 geführt ist. Dabei ist in dem hier gezeigten Ausführungsbeispiel das Widerlager 28 ein Befestigungselement 29, welches die Abdeckung 22 mit Luftleiteinrichtung 18 verbindet.

So ist es insbesondere auch möglich, dass wie in dem hier gezeigten Ausführungsbeispiel vorgesehen, die Bürsteneinrichtung 23 wenigstens teilweise zwischen der Luftleiteinrichtung 18 und Abdeckung 22 angeordnet ist.

Außerhalb bzw. auf dem Grundkörper 3 ist ein Betätigungselement 25 bzw. ein Schalter bzw. ein Hebel vorgesehen, über welchen die Verstelleinrichtung 26 betätigt werden kann. Dabei ist in dem gezeigten Ausführungsbeispiel hierfür eine Schalteinrichtung 30 vorgesehen, welche plattenartig ausgestaltet ist und hier zwei Ausnehmungen 31 aufweist, mittels welcher die Schalteinrichtung 30 an den beiden Ansaugkanälen 7 aufgenommen ist.

Durch das Betätigen des Betätigungselements 25 wird in dem hier gezeigten Ausführungsbeispiel mittels eines Übertragungselements 35 die Verstelleinrichtung 26 bzw. die Schalteinrichtung 30 betätigt. Dabei ist hier die Schalteinrichtung 30 derart ausgebildet, dass die Bürsteneinrichtungen 23 bzw. die Bürstenaufnahme 34 beider Saugarme 9, 10 gleichzeitig ausgefahren werden, bzw. eingefahren werden.

Zum Zurückfahren bzw. Einfahren der Bürstenaufnahme 34 umfasst die Bürsteneinrichtung eine Rückstelleinrichtung 32, welche hier mehrere Federn 33 aufweist. Gegen die Kraft der hier als Druckfedern ausgeführten Federn 33 bzw. der Rückstelleinrichtung 22 wird die Verstelleinrichtung 26 bzw. die Hebelwelle 27 nach unten ausgefahren, wodurch die Bürstenaufnahme 34 nach unten verfahren wird.

Wird über das Betätigen des Betätigungselements 25 die Hebelwelle 27 wieder entlastet, drücken die Federn 33 die Bürstenaufnahme 34 wieder in die Ausgangsstellung zurück und nehmen zudem hier die Hebelwelle wieder 27 wieder mit nach oben.

In den Figuren 13 bis 16 ist rein schematisch dargestellt, wie die beiden Saugarme 9, 10 relativ zu dem Grundkörper 3 um die Ansaugkanäle 7 bzw. über das Drehen der Ansaugkanäle 7 gegenüber dem Grundkörper verschwenkt werden können.

Dabei ist in Figur 13 rein schematisch dargestellt, dass die beiden Saugarme 9, 10 gleichzeitig nach hinten verschwenkt werden können. So werden die Saugarme 9, 10 zusammen aus einer Grundstellung 15 in eine bestimmte Schwenkstellung 16 Verfahren.

In Figur 14 ist rein schematisch dargestellt, dass beide Saugarme 9, 10 auch nach vorne verschwenkt werden können.

In Figur 15 ist rein schematisch dargestellt, dass die beiden Saugarme 9, 10 auch unabhängig voneinander in verschiedene Richtungen verschwenkt werden können und/oder dass ein Saugarm 10 in einer Grundposition 15 verbleibt, während ein Saugarm 9 in eine Schwenkstellung 16 überführt wird.

In Figur 16. rein schematisch dargestellt, dass ein Saugarm 9 beispielsweise vollständig nach hinten verfahren werden kann, wobei je nach zu durchfahrendem Hindernis der andere Saugarm 10 auch nur ein wenig einschwenken kann.

In den Figuren 17 und 18 ist ein weiteres Ausführungsbeispiel einer erfindungsgemäßen Staubsaugerbaugruppe 1 mit einer Saugeinrichtung 2 rein schematisch dargestellt. Die gezeigte Staubsaugerbaugruppe 1 ist im Wesentlichen so aufgebaut, wie das schon zuvor beschriebene Ausführungsbeispiel.

Dabei umfasst die Staubsaugerbaugruppe 1 einen Grundkörper 3 mit einem ersten Ende 4 mit einem Ansaugstutzen 5 zum Anschluss an das Saugrohr 101 bzw. einen Ansaugschlauch 102 eines Staubsaugers 100.

An einem vorderen zweiten Ende 6 des Grundkörpers 3 sind auch in dem hier gezeigten Ausführungsbeispiel 2 Ansaugkanäle 7 vorgesehen, welche hier einstückig mit den Saugarmen 9, 10 bzw. mit den Luftleiteinrichtungen 18 der Saugarmen 9, 10 gefertigt sind. Die Ansaugkanäle 7 weisen jeweils eine Ansaugöffnung 8 auf, welche in die Luftführung 21 der Luftleiteinrichtungen 18 der Saugarme 9, 10 übergeht, so das über die im Wesentlichen gesamte Längserstreckung der Saugarme 9, 10 Schmutz erfasst und in die Ansaugöffnungen 8 eingesaugt wird.

Die Vorbelastungseinrichtung 14 zum Halten der Saugarme 9, 10 in der Grundstellung 15 bzw. zum Zurückführen der Saugarme 9, 10 in die Grundstellung 15 ist in den Figuren 17 und 18 nicht Vorbelastungselement dargestellt. Jedoch sind hier im Gegensatz zu dem zuvor beschrieben Ausführungsbeispiel statt der Zugfedern 17 zwei Federstäbe 37 vorgesehen.

Dabei wird vorne und hinten durch eine entsprechende Aufnahme 44 jeweils ein Federstab 37 hin durchgeführt. Die beiden Enden des jeweiligen Federstabes 37 führen dann über die Saugarme 9, 10. Auf der Abdeckung 22 der Saugarme 9, 10 ist jeweils eine weitere Abdeckeinrichtung 36 vorgesehen, in welcher die Enden der Federstäbe 37 aufgenommen sind. Beim Verschwenken der Saugarme 9, 10 gleiten die Federstäbe 37 in den Kanälen bzw. Führungen 45 der Abdeckeinrichtung 36 vor und zurück, je nachdem in welche Richtung die Saugarme 9, 10 geführt werden, bzw. je nachdem, ob die Saugarme 9, 10 aus der Grundstellung 15 in die Schwenkstellung 16 bewegt werden oder umgekehrt.

In den Figuren 19 und 20 ist das in den Figuren 17 und 18 bereits gezeigte Ausführungsbeispiel rein schematisch in einer perspektivischen Explosionsansicht und einer frontalen Explosionsansicht dargestellt.

Dabei sind in Figur 20 auch die Federstäbe 37 der Vorbelastungseinrichtung 40 und die Federn 33 der Rückstelleinrichtung 32 dargestellt.

In Figur 21 ist ein erfindungsgemäßes Ausführungsbeispiel einer Staubsaugerbaugruppe 1 in einer rein schematischen Ansicht von oben dargestellt. Auch hier erkennt man die Federstäbe 37 der Vorbelastungseinrichtung 14, welche in die Führungen bzw. Kanäle 45 der Abdeckeinrichtung 36 hinein geführt sind.

Figur 22 zeigt eine frontale Schnittansicht durch die in Figur 21 angedeutete Schnittebene A-A. Auch hier erkennt man den Aufbau der Staubsaugerbaugruppe 1, wobei insbesondere die Anordnung der einzelnen Bauteile zueinander, wie beispielsweise die Luftleiteinrichtung 18, die Bürsteneinrichtung 23 und die Abdeckung 22, in der Schnittansicht gut zu erkennen sind.

In dieser Schnittansicht ist auch zu erkennen, dass die Ansaugkanäle 7 in dem hier gezeigten Ausführungsbeispiel der Luftleiteinrichtung 18 zugeordnet bzw. einstückig mit dieser gefertigt sind.

Um eine drehbare Aufnahme der Ansaugkanäle 7 an dem Grundkörper 3 zu erreichen, sind hier Verbindungselemente 43 vorgesehen, welche die Ansaugkanäle 7 und damit die Saugarme 9, 10 mit einer Verbindungsplatte 41 verbinden. Diese Verbindungsplatte 41 ist dann mit dem Grundkörper 3 verbunden. In anderen Ausgestaltungen kann auch eine andere Ausgestaltung bzw. Verbindung der Ansaugkanäle 7 vorgesehen sein.

Weiterhin ist zu erkennen, dass innerhalb des Grundkörpers 3 die Luftführung der Ansaugkanäle 7 in zwei getrennten Kanäle 46 und 47 weitergeführt wird, sodass zwischen diesen beiden Kanälen 46, 47 Bauraum für das Vorsehen der Umschalteinrichtung 24 bzw. für das Betätigungselement 25 und das Übertragungselement 35 verbleibt.

In Figur 23 ist das zuvor schon gezeigte Ausführungsbeispiel einer erfindungsgemäßen Staubsaugerbaugruppe 1 rein schematisch in einer perspektivischen Ansicht dargestellt, wobei zur besseren Veranschaulichung des Aufbaus der Saugeinrichtung 2 an den Saugarmen 9, 10 unterschiedliche Bauteile ausgeblendet wurden.

Dabei sieht man an dem Saugarmen 10, dass das Grundbauteil des Saugarms 10 die Luftleiteinrichtung 18 mit der Luftführung 21 ist, wobei an diesem Bauteil der Ansaugkanal 7 befestigt ist bzw. wobei der Luftleiteinrichtung 18 und Ansaugkanal 7 einstückig gefertigt sind.

Auch hier kennt man die Befestigungselemente 29, welche unter anderem als Führung bzw. Aufnahme für die Bürsteneinrichtung 23 dienen und auf welche zudem die Federn 33 für die Rückstelleinrichtung 32 halten können.

Wie zuvor schon für das erste Ausführungsbeispiel beschrieben, wird auch in dem hier gezeigten Ausführungsbeispiel über eine Hebelwelle 27 die Bürsteneinrichtung 23 nach unten gegen die Kraft der Rückstelleinrichtung 32 bzw. gegen die Kraft der Federn 33 der Rückstelleinrichtung 32 gedrückt.

Dies erfolgt durch das Umlegen des Betätigungselements 25. Dadurch wird die Schalteinrichtung 30 nach unten gedrückt, welche die Hebelwelle 27 bewegt. Die Hebelwelle 27 drückt sich dabei gegen die Bürsteneinrichtung 23 und die Innenseite der Abdeckung 22 als Widerlager 28 ab, wodurch die Bürsteneinrichtung 23 nach unten gefahren wird.

In dem hier gezeigten Ausführungsbeispiel ist zudem eine Feststelleinrichtung 38 vorgesehen, welche in hier parallel zum Bewegen der Bürsteneinrichtung 23 die Verschwenkbarkeit der Saugarme 9, 10 blockiert.

Dies ist in dem gezeigten Ausführungsbeispiel dazu vorgesehen, um bei der Verwendung der Bürsteneinrichtung 23 beispielsweise beim Saugen von Teppichböden das Verschwenken der Saugarme 9, 10 zu unterbinden. Dies kann Vorteil sein, da der Reibungswiderstand auf Teppichböden je nach Ausgestaltung derart hoch sein kann, dass sich die Saugarme 9, 10 ungewollt bewegen.

Die Feststelleinrichtung 38 umfasst dabei verschiedene Feststellelemente 39, 40, wobei hier die Feststellelemente 39, 40 an der Schaltereinrichtung 30 und den Ansaugkanälen 7 vorgesehen sind. Die genaue Funktionsweise wird in den nachfolgenden Figuren noch näher erläutert.

In Figur 24 ist das zuvor schon gezeigte Ausführungsbeispiel mit anderen Bauteilen dargestellt. Hier erkennt man, dass die hier einteilig mit den Saugarmen 9, 10 gefertigten Ansaugkanäle 7 durch Ausnehmungen 31 in der Schalteinrichtung 30 hindurchgeführt sind. Zudem erkennt man, dass die Saugarme 9, 10 bzw. die Ansaugkanäle 7 drehbar an einer Verbindungsplatte 41 aufgenommen sind.

In Figur 25 sieht man in einer weiteren perspektivischen Ansicht, wie die Saugarme 9, 10 bzw. die Ansaugkanäle 7 mit der Verbindungsplatte 41 verbunden werden. Dazu werden die Ansaugkanäle 7 mit Verbindungselementen 43, welche durch Öffnungen 42 in der Verbindungsplatte 41 hindurchgeführt sind, verbunden. Hierdurch wird eine drehbare Befestigung der Ansaugkanäle 7 an der Verbindungswerte 41 erreicht. Die Verbindungsplatte 41 wird dann an dem Grundkörper 3 befestigt.

Zudem erkennt man in der hier gezeigten Ansicht, dass in der Verbindungsplatte 41 eine Ausnehmung 48 vorgesehen ist, durch welche das Übertragungselement 35 hindurchgreifen kann.

Die drehbare Befestigung der Saugarme 9, 10 bzw. der Ansaugkanäle 7 an dem Grundkörper 3 mit der Verbindungsplatte 41 ist in den Figuren 26 und 27 noch einmal dargestellt.

In 28 ist ein Saugarm bzw. ein eine Luftleiteinrichtung 18 rein schematisch dargestellt. Auch hier erkennt man, dass die Luftleiteinrichtung 18 einstückig mit dem Ansaugkanal 7 gefertigt ist.

Zudem ist in diesem aus in dieser Ansicht dargestellt, wie in dem hier gezeigten Ausführungsbeispiel die Feststelleinrichtung 38 ausgestaltet ist. Um das Verdrehen der Saugarme 9, 10 zu verhindern, kann hier mittels der Feststelleinrichtung 38 das Verdrehen der Saugarme 9, 10 mechanisch blockiert werden. Dazu umfasst die Feststelleinrichtung 38 in dem hier gezeigten Ausführungsbeispiel ein Festelement 40, welches hier an dem Ansaugkanal 7 befestigt ist. Dieses Feststellelement 40 ist hier als Stufe 49 ausgebildet.

In Figur 29 ist eine Ausführung einer Schalteinrichtung 30 einer Umschalteinrichtung 24 rein schematisch dargestellt. Hier ist zu erkennen, dass die Schaltereinrichtung 30 Ausnehmungen 31 aufweist, durch welche diese Ansaugkanäle 7 hindurchgeführt werden. So wird die Schalteinrichtung 30 entlang der Ansaugkanäle 7 geführt.

Diese Schalteinrichtung 30 dient in dem gezeigten Ausführungsbeispiel einerseits zum Verlagern der Bürsteneinrichtung 23, andererseits hier parallel auch noch zum Feststellen der Saugarme 9, 10. In anderen Ausgestaltungen kann auch lediglich das Feststellen der Saugarme 9, 10 vorgesehen sein. Dann können beispielsweise die Hebelwelle 27 und alle Bauteile der Bürsteneinrichtung 23 weggelassen werden.

Zum Feststellen der Saugarme 9, 10 weist die Schalteinrichtung 30 in dem hier gezeigten Ausführungsbeispiel Festelemente 39 auf, welche hier als Ausnehmungen 50 vorgesehen sind, welche in die Stufen 49 bzw. die Feststellelemente 40 an den Ansaugkanälen 7 eingreifen, wenn die Schalteinrichtung 30 nach unten gefahren wird. So greifen die Feststellelemente 40 der Ansaugkanäle 7 in die Feststellelemente 39 der Schalteinrichtung 30 ineinander, wodurch das Verschwenken der Saugarme 9, 10 unterbunden wird.

In Figur 30 ist die Luftleiteinrichtung 18 gemäß Figur 28 erneut von unten dargestellt. Hier kennt man die Luftführung 21 in Richtung der Ansaugöffnung 8 in den Ansaugkanälen 7.

In Figur 31 ist das zuvor schon gezeigte Ausführungsbeispiel einer erfindungsgemäßen Staubsaugerbaugruppe 1 in einer perspektivischen Gesamtansicht dargestellt. In dem hier gezeigten Ausführungsbeispiel auch die Federstäbe 37 der Vorbelastungseinrichtung eingezeichnet.

Im Unterschied zu den zuvor gezeigten Ausführungen ist hier die Umschalteinrichtung 24 betätigt worden, um die Bürsteneinrichtung 23 auszufahren und die Saugarme 9, 10 mittels der Feststelleinrichtung 38 festzustellen.

In Figur 32 ist das in Figur 31 gezeigte Ausführungsbeispiel einer Staubsaugerbaugruppe in einer Frontansicht rein schematisch dargestellt.

Figur 33 zeigt eine frontale Schnittansicht durch die Staubsaugerbaugruppe 1 gemäß Figur 32. Auch hier kennt man die Anordnung der einzelnen Bauteile der erfindungsgemäßen Staubsaugergruppe 1.

Dabei ist in der Vergrößerung zu erkennen, wie die Feststelleinrichtung 38 bzw. die Schalteinrichtung 30 die das Verschwenken der Saugarme 9, 10 durch den Eingriff der Feststellelemente 39, 40 verhindert.

In Figur 34 ist rein schematisch in einer perspektivischen Ansicht die Funktionsweise der Feststelleinrichtung 38 dargestellt. Über das Betätigungselement 25 (nicht dargestellt) wird das Übertragungselement 35 nach unten bewegt, wodurch auch die Schalteinrichtung 30 nach unten bewegt wird.

An der Schalteinrichtung 30 ist ein Feststellelement 39 vorgesehen, welches durch eine weitere Ausnehmung 50 in der Ausnehmung 31 zur Verfügung gestellt wird.

An den Ansaugkanälen sich Feststellelemente 40 vorgesehen, welche hier als Stufen 49 ausgebildet sind. Die Schalteinrichtung 30 wird entlang der Ansaugkanäle 7 verlagert, bis die Feststellelemente 39, 40 ineinandergreifen und so die Saugarme 9, 10 blockieren.

### Bezugszeichenliste:

| | | | |
|---|---|---|---|
| 1 | Staubsaugerbaugruppe | 32 | Rückstelleinrichtung |
| 2 | Saugeinrichtung | 33 | Feder |
| 3 | Grundkörper | 34 | Bürstenaufnahme |
| 4 | erstes Ende | 35 | Übertragungselement |
| 5 | Ansaugstutzen | 36 | Abdeckeinrichtung |
| 6 | zweites Ende | 37 | Federstab |
| 7 | Ansaugkanal | 38 | Feststelleinrichtung |
| 8 | Ansaugöffnung | 39 | Feststellelement |
| 9 | Saugarm | 40 | Feststellelement |
| 10 | Saugarm | 41 | Verbindungsplatte |
| 11 | Verbindungseinrichtung | 42 | Öffnung |
| 12 | Verbindungshülse | 43 | Verbindungselement |
| 13 | Schwenkhülse | 44 | Aufnahme |
| 14 | Vorbelastungseinrichtung | 45 | Kanal/Führung |
| 15 | Grundstellung | 46 | Kanal |
| 16 | Schwenkstellung | 47 | Kanal |
| 17 | Feder/Zugfeder | 48 | Ausnehmung |
| 18 | Luftleiteinrichtung | 49 | Stufe |
| 19 | Gleiteinrichtung | 50 | Ausnehmung |
| 20 | Gleitfläche | 100 | Staubsauger |
| 21 | Luftführung | 101 | Saugrohr |
| 22 | Abdeckung | 102 | Saugschlauch |
| 23 | Bürsteneinrichtung | 103 | Bodendüse |
| 24 | Umschalteinrichtung | | |
| 25 | Betätigungselement | | |
| 26 | Verstelleinrichtung | | |
| 27 | Hebelwelle | | |
| 28 | Widerlager | | |
| 29 | Befestigungselement | | |
| 30 | Schalteinrichtung | | |
| 31 | Ausnehmung | | |

## Patentansprüche

1. Staubsaugerbaugruppe (1) umfassend wenigstens eine Saugeinrichtung (2) mit wenigstens einem wenigstens abschnittsweise hohl ausgebildeten Grundkörper (3) mit wenigstens einem ersten Ende (4) mit wenigstens einem Ansaugstutzen (5), insbesondere zur Verbindung mit wenigstens einem Saugrohr (101) und/oder Saugschlauch (102) eines Staubsaugers (100),
**dadurch gekennzeichnet,**
**dass** der Grundkörper (3) kleinbauend vorgesehen ist und sich an einem zweiten Ende (6) in zwei im Wesentlichen rohrartige Ansaugkanäle (7) mit jeweils wenigstens einer Ansaugöffnung (8) aufteilt, wobei den zwei Ansaugöffnungen (8) jeweils ein Saugarm (9, 10) zugeordnet ist und wobei die Saugarme (9, 10) schwenkbar um den zugehörigen Ansaugkanal (7) vorgesehen sind,
und **dass** die Saugarme (9, 10) mittels wenigstens einer Vorbelastungseinrichtung (14) in einer Grundstellung (15) gehalten werden, wobei die Saugarme (9, 10) in der Grundstellung (15) nach links und rechts von dem Grundkörper (3) abstehen, wobei die Saugarme (9, 10) gegen die Kraft der Vorbelastungseinrichtung (14) aus der Grundstellung (15) in Schwenkstellungen (16) verschwenkbar, insbesondere drehbar sind, wobei eine Drehbarkeit von bis zu 90° oder mehr in die eine und auch in die andere Richtung erreichbar ist und wobei sich die Saugarme automatisch mittels der Vorbelastungseinrichtung wieder zurückstellen, wenn keine Kraft mehr gegen die Vorbelastungseinrichtung wirkt.

2. Staubsaugerbaugruppe (1) nach Anspruch 1, wobei wenigstens ein Saugarm (9, 10) an wenigstens einem Ansaugkanal (7) aufgenommen ist und/oder wobei wenigstens ein Ansaugkanal (7) teil wenigstens eines Saugarmes (9, 10) ist.

3. Staubsaugerbaugruppe (1) nach einem der vorhergehenden Ansprüche, wobei wenigstens ein Saugarm (9, 10) wenigstens eine Verbindungseinrichtung (11) zur Aufnahme an einem Ansaugkanal (7) umfasst, welche insbesondere wenigstens eine Verbindungshülle (12) und wenigstens eine dazu drehbare Schwenkhülse (13) aufweist und/oder wenigstens eine Verbindungsplatte (41) mit wenigstens einer Öffnung (42) und wenigstens ein Verbindungselement (43), den Saugarm verschwenkbar an der Öffnung (42) der Verbindungsplatte (41) aufzunehmen.

4. Staubsaugerbaugruppe (1) nach einem der vorhergehenden Ansprüche, wobei die Vorbelastungseinrichtung (14) wenigstens eine Feder (17), wenigstens ein Gummi und/oder wenigstens einen Federstab (37) und/oder ein anderes Vorbelastungselement und optional wenigstens eine Abdeckeinrichtung (36) umfasst, wobei die Vorbelastungseinrichtung (14) vorzugsweise an dem Grundkörper (3) und wenigstens einem Saugarm (9, 10) aufgenommen ist.

5. Staubsaugerbaugruppe (1) nach einem der vorhergehenden Ansprüche, wobei wenigstens ein Saugarm (9, 10) wenigstens eine Luftleiteinrichtung (18) umfasst, wobei vorzugsweise wenigstens ein Saugarm (9, 10) und/oder die Luftleiteinrichtung (18) wenigstens eine Gleiteinrichtung (19) umfasst.

6. Staubsaugerbaugruppe (1) nach einem der vorhergehenden Ansprüche, wobei wenigstens ein Saugarm (9, 10) und/oder die Luftleiteinrichtung (18) wenigstens eine Luftführung (21) in Wirkverbindung zu der Ansaugöffnung (8) des zugehörigen Ansaugkanals (7) aufweist.

7. Staubsaugerbaugruppe (1) nach einem der vorhergehenden Ansprüche, wobei wenigstens ein Saugarm (9, 10) wenigstens eine Abdeckung (22) zugeordnet ist.

8. Staubsaugerbaugruppe (1) nach einem der vorhergehenden Ansprüche, wobei wenigstens ein Saugarm (9, 10) wenigstens eine Bürsteneinrichtung (23) insbesondere mit wenigstens einer Bürste umfasst, wobei die Bürsteneinrichtung (23) vorzugsweise wenigstens abschnittsweise zwischen der Luftleiteinrichtung (18) und der der Abdeckung (22) angeordnet ist und/oder wobei die Bürsteneinrichtung (23) vorzugsweise wenigstens teilweise einfahrbar und/oder ausfahrbar ausgestaltet ist.

9. Staubsaugerbaugruppe (1) nach einem der vorhergehenden Ansprüche, wobei wenigstens eine Feststelleinrichtung (38) zum Feststellen wenigstens eines Saugarmes (9, 10) vorgesehen ist.

10. Staubsaugerbaugruppe (1) nach einem der beiden vorhergehenden Ansprüche, wobei die Bürsteneinrichtung (23) und/oder die Feststelleinrichtung wenigstens eine Umschalteinrichtung (24) umfasst, wobei die Umschalteinrichtung (24) vorzugsweise wenigstens ein Betätigungselement (25) und/oder wenigstens eine Verstelleinrichtung (26) umfasst, wobei die Verstelleinrichtung (26) vorzugsweise wenigstens eine Hebelwelle (27) und/oder wenigstens eine Rückstellenrichtung (32), insbesondere umfassend wenigstens eine Feder (33), umfasst.

11. Staubsaugerbaugruppe (1) nach einem der vorhergehenden Ansprüche 9 oder 10, wobei wenigstens ein Saugarm (9, 10) wenigstens ein Widerlager (28) für die Verstelleinrichtung (26) aufweist.

12. Staubsaugerbaugruppe (1) nach einem der vorhergehenden Ansprüche 5 bis 11, wobei wenigstens ein Befestigungselement (29) zwischen Luftleiteinrichtung (18) und Abdeckung (22) vorgesehen ist wobei vorzugsweise das Befestigungselement (29) Teil der Luftleiteinrichtung ist und/oder wobei vorzugsweise das Befestigungselement (29) als Führung für die Bürsteneinrichtung (23) dient und/oder wobei vorzugsweise das Befestigungselement (29) als Führung für die Rückstelleinrichtung (32) dient.

13. Staubsaugerbaugruppe (1) nach einem der vorhergehenden Ansprüche 10 bis 12, wobei die Umschalteinrichtung (24) wenigstens eine Schalteinrichtung (30) umfasst, wobei die Schalteinrichtung (30) insbesondere plattenartig ausgebildet ist und/oder wobei die Schalteinrichtung (30) vorzugsweise wenigstens ein Feststellelement (39) umfasst und wobei vorzugsweise wenigstens ein Saugarm (9,10) und/oder wenigstens ein Ansaugkanal (7) wenigstens ein Feststellelement (40) umfasst, welches mit dem Feststellelement (39) der Schalteinrichtung (30) zusammenwirkt und/oder wobei die Schalteinrichtung (30) insbesondere wenigstens eine Ausnehmung (31) aufweist, mittels welcher die Schalteinrichtung (30) an wenigstens einem Ansaugkanal (7) aufgenommen ist.

14. Staubsaugerbaugruppe (1) nach einem der vorhergehenden Ansprüche 21 bis 23, wobei die Schalteinrichtung (30) in Wirkverbindung zu der Verstelleinrichtung (26) und/oder dem Betätigungselement (25) steht und/oder wobei wenigstens ein Übertragungselement (35) zwischen dem Betätigungselement (25) und/oder der Verstelleinrichtung (26) angeordnet ist.

15. Staubsauger (100) mit einer Staubsaugerbaugruppe (1) nach einem der vorhergehenden Ansprüche.

## Claims

1. A vacuum cleaner assembly (1), comprising at least one suction device (2) with at least one main part (3), which is at least sectionally designed in a hollow manner and has at least a first end (4) with at least one suction nozzle (5), particularly for being connected to at least one suction tube (101) and/or suction hose (102) of a vacuum cleaner (100),
**characterized in**
**that** the main part (3) has a compact design and is on a second end (6) divided into two essentially tubular suction channels (7), which respectively have at least one suction opening (8), wherein a suction arm (9, 10) is respectively assigned to the two suction openings (8), and wherein the suction arms (9, 10) are arranged so as to be pivotable about the associated suction channel (7), and
in that the suction arms (9, 10) are held in a normal position (15) by means of at least one preloading device (14), wherein the suction arms (9, 10) protrude from the main part (3) toward left and toward the right in the normal position (15), wherein the suction arms (9, 10) can be pivoted, particularly rotated, from the normal position (15) into pivoting positions (16) against the force of the preloading device (14), wherein a rotatability of up to 90° or more can be achieved in one direction, as well as in the other direction, and wherein the suction arms are once again automatically reset by means of the preloading device when no force any longer acts against the preloading device.

2. The vacuum cleaner assembly (1) according to claim 1, wherein at least one suction arm (9, 10) is received on at least one suction channel (7) and/or wherein at least one suction channel (7) forms part of at least one suction arm (9, 10).

3. The vacuum cleaner assembly (1) according to one of the preceding claims, wherein at least one suction arm (9, 10) comprises at least one connecting device (11) for being received on a suction channel (7), and wherein said connecting device particularly has at least one connection sheath (12) and at least one pivoting sleeve (13) that is rotatable relative thereto and/or at least one connecting plate (41) with at least one opening (42) and at least one connecting element (43) for receiving the suction arm on the opening (42) of the connecting plate (41) in a pivotable manner.

4. The vacuum cleaner assembly (1) according to one of the preceding claims, wherein the preloading device (14) comprises at least one spring (17), at least one rubber and/or at least one spring rod (37) and/or one other preloading element and optionally at least one cover device (36), wherein the preloading device (14) preferably is received on the main part (3) and at least one suction arm (9, 10).

5. The vacuum cleaner assembly (1) according to one of the preceding claims, wherein at least one suction arm (9, 10) comprises at least one air guiding device (18), and wherein at least one suction arm (9, 10) and/or the air guiding device (18) comprises at least one sliding device (19).

6. The vacuum cleaner assembly (1) according to one of the preceding claims, wherein at least one suction arm (9, 10) and/or the air guiding device (18) has at least one air guide (21), which is operatively connected to the suction opening (8) of the associated suction channel (7).

7. The vacuum cleaner assembly (1) according to one of the preceding claims, wherein at least one cover (22) is assigned to at least one suction arm (9, 10).

8. The vacuum cleaner assembly (1) according to one of the preceding claims, wherein at least one suction arm (9, 10) comprises at least one brush unit (23), particularly a brush unit with at least one brush, wherein the brush unit (23) preferably is arranged at least sectionally between the air guiding device (18) and the cover (22) and/or wherein the brush unit (23) preferably is designed such that it can be at least partially retracted and/or extended.

9. The vacuum cleaner assembly (1) according to one of the preceding claims, wherein at least one locking device (38) for locking at least one suction arm (9, 10) is provided.

10. The vacuum cleaner assembly (1) according to one of the two preceding claims, wherein the brush unit (23) and/or the locking device comprises at least one switchover device (24), wherein the switchover device (24) preferably comprises at least one actuating element (25) and/or at least one adjusting device (26), and wherein the adjusting device (26) preferably comprises at least one lever shaft (27) and/or at least one resetting device (32), which particularly comprises at least one spring (33).

11. The vacuum cleaner assembly (1) according to one of preceding claims 9 or 10, wherein at least one suction arm (9, 10) has at least one abutment (28) for the adjusting device (26).

12. The vacuum cleaner assembly (1) according to one of preceding claims 5 to 11, wherein at least one fastening element (29) is provided between the air guiding device (18) and the cover (22), and wherein the fastening element (29) preferably forms part of the air guiding device and/or wherein the fastening element (29) preferably serves as a guide for the brush unit (23) and/or wherein the fastening element (29) preferably serves as a guide for the resetting device (32).

13. The vacuum cleaner assembly (1) according to one of preceding claims 10 to 12, wherein the switchover device (24) comprises at least one switching device (30), wherein the switching device (30) particularly is designed in a plate-like manner and/or wherein the switching device (30) preferably comprises at least one locking element (39), and wherein at least one suction arm (9, 10) and/or at least one suction channel (7) preferably comprises at least one locking element (40), which interacts with the locking element (39) of the switching device (30), and/or wherein the switching device (30) particularly has at least one recess (31), by means of which the switching device (30) is received on at least one suction channel (7).

14. The vacuum cleaner assembly (1) according to one of preceding claims 21 to 23, wherein the switching device (30) is operatively connected to the adjusting device (26) and/or the actuating element (25) and/or wherein at least one transmission element (35) is arranged between the actuating element (25) and/or the adjusting device (26).

15. A vacuum cleaner (100) with a vacuum cleaner assembly (1) according to one of the preceding claims.

## Revendications

1. Groupe aspirant (1) comprenant au moins un système d'aspiration (2) pourvu d'au moins un corps de base (3) conçu de forme creuse au moins par endroits, doté d'au moins une première extrémité (4) avec au moins une tubulure d'aspiration (5), destinée à être raccordée sur au moins un tube d'aspiration (101) et / ou flexible d'aspiration (102) d'un aspirateur (100),
**caractérisé**
**en ce que** le corps de base (3) est prévu en format réduit et sur une deuxième extrémité (6) se divise en deux canaux d'aspiration (7) de forme sensiblement tubulaire, dont chacun est pourvu d'au moins un orifice d'aspiration (8), aux deux orifices d'aspiration (8) étant chaque fois associé un bras d'aspiration (9, 10) et les bras d'aspiration (9, 10) étant prévus de manière à pouvoir pivoter autour du canal d'aspiration (7) correspondant, et **en ce que** les bras d'aspiration (9, 10) sont maintenus au moyen d'au moins un système de précontrainte (14) dans une position de base (15), dans la position de base (15), les bras d'aspiration (9, 10) faisant saillie vers la gauche et vers la droite à partir du corps de base (3), les bras d'aspiration (9, 10) étant pivotants dans des positions de pivotement (16), notamment rotatifs à l'encontre de la force du système de précontrainte (14) à partir de la position de base (15), une capacité de rotation de jusqu'à 90° ou plus dans l'une ou également dans l'autre direction pouvant être atteinte et les bras d'aspiration se replaçant automatiquement vers l'arrière au moyen du système de précontrainte, lorsqu'aucun force n'agit plus à l'encontre du système de précontrainte.

2. Groupe aspirant (1) selon la revendication 1, au moins un bras d'aspiration (9, 10) étant réceptionné sur au moins un canal d'aspiration (7) et / ou au moins un canal d'aspiration (7) étant une partie d'au moins un bras d'aspiration (9, 10).

3. Groupe aspirant (1) selon l'une quelconque des revendications précédentes, au moins un bras d'aspiration (9, 10) comprenant au moins un système de raccordement (11), destiné à être réceptionné sur un canal d'aspiration (7), lequel comporte au moins un manchon de raccordement (12) et au moins une douille pivotante (13) rotative par rapport à celui-ci et / ou au moins une plaque de raccordement (41) pourvue d'au moins un orifice (42) et d'au moins un élément de raccordement (43), pour réceptionner le bras d'aspiration de manière pivotante sur l'orifice (42) de la plaque de raccordement (41).

4. Groupe aspirant (1) selon l'une quelconque des revendications précédentes, le système de précontrainte (14) comprenant au moins au ressort (17), au moins un caoutchouc et / ou au moins une lame à ressort (37) et / ou un autre élément de précontrainte et en option au moins un système de recouvrement (36), le système de précontrainte (14) étant réceptionné de préférence sur le corps de base (3) et au moins un bras d'aspiration (9, 10).

5. Groupe aspirant (1) selon l'une quelconque des revendications précédentes, au moins un bras d'aspiration (9, 10) comprenant au moins un système de guidage d'air (18), de préférence au moins un bras d'aspiration (9, 10) et / ou le système de guidage d'air (18) comprenant au moins un système de coulissement (19).

6. Groupe aspirant (1) selon l'une quelconque des revendications précédentes, au moins un bras d'aspiration (9, 10) et / ou le système de guidage d'air (18) comportant au moins un conduit d'air (21) en liaison active avec l'orifice d'aspiration (8) du canal d'aspiration (7) correspondant.

7. Groupe aspirant (1) selon l'une quelconque des revendications précédentes, à au moins un bras d'aspiration (9, 10) étant associé au moins un recouvrement (22).

8. Groupe aspirant (1) selon l'une quelconque des revendications précédentes, au moins un bras d'aspiration (9, 10) comprenant au moins un système de brosse (23), pourvu notamment d'au moins une brosse, le système de brosse (23) étant placé de préférence au moins par endroits entre le système de guidage d'air (18) et le recouvrement (22) et / ou le système de brosse (23) étant conçu de préférence de manière au moins partiellement escamotable et / ou extractible.

9. Groupe aspirant (1) selon l'une quelconque des revendications précédentes, au moins un système d'immobilisation (38) étant prévu pour immobiliser au moins un bras d'aspiration (9, 10).

10. Groupe aspirant (1) selon l'une quelconque des deux revendications précédentes, le système de brosse (23) et / ou le système d'immobilisation comprenant au moins un système de changement (24), le système de changement (24) comprenant de préférence au moins un élément d'actionnement (25) et / ou au moins un système d'ajustage (26), le système d'ajustage (26) comprenant de préférence au moins un arbre de levier (27) et / ou au moins un système de rappel (32), comprenant notamment au moins un ressort (33).

11. Groupe aspirant (1) selon l'une quelconque des revendications 9 ou 10 précédentes, au moins un bras d'aspiration (9, 10) comportant au moins une butée (28) pour le système d'ajustage (26).

12. Groupe aspirant (1) selon l'une quelconque des revendications 5 à 11 précédentes, au moins un élément de fixation (29) étant prévu entre le système de guidage d'air (18) et le recouvrement (22), de préférence l'élément de fixation (29) étant une partie du système de guidage d'air et / ou de préférence l'élément de fixation (29) servant de guide pour le système de brosse (23) et / ou de préférence l'élément de fixation (29) servant de guide pour le système de rappel (32).

13. Groupe aspirant (1) selon l'une quelconque des revendications 10 à 12 précédentes, le système de changement (24) comprenant au moins un système de commutation (30), le système de commutation (30) étant conçu notamment en forme de plaque et / ou le système de commutation (30) comprenant de préférence au moins un élément d'immobilisation (39) et de préférence au moins un bras d'aspiration (9, 10) et / ou au moins un canal d'aspiration (7) comprenant au moins un élément d'immobilisation (40), lequel interagit avec l'élément d'immobilisation (39) du système de commutation (30) et / ou le système de commutation (30) comportant notamment au moins un évidement (31), au moyen duquel le système de commutation (30) est réceptionné sur au moins un canal d'aspiration (7).

14. Groupe aspirant (1) selon l'une quelconque des revendications précédentes 21 à 23, le système de commutation (30) étant en liaison active avec le système d'ajustage (26) et / ou l'élément d'actionnement (25) et / ou au moins un élément de transmission (35) étant placé entre l'élément d'actionnement (25) et / ou le système d'ajustage (26).

15. Aspirateur (100) pourvu d'un groupe aspirant (1) selon l'une quelconque des revendications précédentes.
